# EUROPÄISCHE PATENTSCHRIFT

(11) **EP 0 056 077 B1**
(45) Veröffentlichungstag und Bekanntmachung des Hinweises auf die Patenterteilung: **19.06.1985**
(21) Anmeldenummer: 81107973.0
(22) Anmeldetag: 06.10.1981
(51) Int. Cl.: F41F 3/02

(54) **Anordnung bei rückstossfreien Waffen**
Recoilless weapon
Arme sans recul

(30) Priorität: 23.12.1980 DE 3048597
(43) Veröffentlichungstag der Anmeldung: 21.07.1982
(73) Patentinhaber: HÜLS TROISDORF AKTIENGESELLSCHAFT, D-53839 Troisdorf (DE)
(72) Erfinder: Nicodemus, Joachim, D-5000 Köln 91 (DE)

## Beschreibung

Die Erfindung bezieht sich auf eine Anordnung der im Oberbegriff des Anspruchs 1 angegebenen Art.

Aus der US-A-1 108 714 und aus der DE-C-285 334 kennt man eine Waffe, bei der aus einem beiderseits offenen gleichkalibrigen Rohr nach vorn ein Geschoß und nach hinten eine Kompensationsmasse verschossen wird. Da axiale Kräfte hierbei nur durch Reibung des Geschosses bzw. der Kompensationsmasse an der Innenwand des Rohres auf die Waffe übertragen werden, Druckkräfte in diesem Falle keinen Beitrag zu einem Rückstoß beim Schuß gegeben und die Reibungskräfte um einige Größenordnungen niedriger gehalten werden können als die Druckkräfte, die Reibungskräfte von Geschoß und Kompensationsmasse sich aber wenigstens zum Teil gegenseitig kompensieren, ist die sogenannte »Davis-Kanone« eine im wesentlichen rückstoßfreie Waffe.

Zu dem Prinzip der Davis-Kanone sind im folgenden eine Reihe spezieller Lösungen bekanntgeworden, beispielsweise hat sich diese Waffengattung als Schulterwaffe in der Bekämpfung von Panzern mit Hohlladungsgeschossen als »Panzerfaust« durchgesetzt. Im Unterschied zu Davis wird bei all diesen Lösungen jedoch nicht eine formstabile Kompensationsmasse verwendet, sondern eine solche, die nach dem Austritt aus der rückwärtigen Mündung des Rohres zerfällt. Dabei gilt für alle Lösungen ausnahmslos, daß die Kompensationsmasse das Rohr bereits zu einem Zeitpunkt verlassen hat, zu dem das Geschoß noch einen Teil seines Weges im Rohr zurückzulegen hat. Dies bedeutet, daß diese Waffen nur bis zum Zeitpunkt des Austritts der gesamten Kompensationsmasse als Davis-Kanonen arbeiten, danach jedoch als Düsenkanonen mit dem Düsenexpansionsverhältnis 1.

Auf dem Gebiet der rückstoßfreien Panzerabwehr-Handwaffen wird zunehmend die Forderung gestellt, mit diesen Waffen aus geschlossenen Räumen heraus schießen zu können. Der Verwirklichung dieser Forderung steht jedoch das Problem der Gefährdung des Schützen hindernd entgegen, wobei sich diese Gefährdung, die beim Schießen aus geschlossenen Räumen praktisch ausschließlich von der rückwärtigen Mündung der rückstoßfreien Waffe ausgeht, in zwei Kategorien unterteilen läßt, nämlich in die Gefährdung durch den Abschußknall und die Gefährdung durch Druckwellen. Der Knall kann dabei eine solche Intensität haben, daß selbst bei Anwendung von feldmäßigen Gehörschutzmitteln eine Schädigung des Schützen eintritt. Ebenso können die Druckwellen eine solche Intensität erreichen, daß eine Schädigung des Schützen erfolgt und ggf. sogar der Wände des Raumes.

Aufgabe der Erfindung ist es nun, eine Lösung anzugeben, die auch den Schuß aus geschlossenen Räumen gestattet, d. h. die vorstehend erwähnte Gefährdung beim Schuß aus geschlossenen Räumen vermeidet. Gemäß der Erfindung wird dies erreicht durch eine Anordnung gemäß dem Kennzeichen des Anspruchs 1, d_{\}.h. dadurch, daß Geschoß und Kompensationsladung bezüglich ihrer Masse und ihrer im Rohr zurückzulegenden Wegstrecken so aufeinander abgestimmt werden, daß die Kompensationsmasse das Rohr erst nach dem Geschoß völlig freigibt.

Nach einem weiteren Vorschlag der Erfindung ist vorgesehen, die Kompensationsmasse im Abschußrohr unter Belassung eines Ringspaltes zwischen dieser und dem Rohr anzuordnen. Dies hat zur Folge, daß die Reibung zwischen der Oberfläche der Kompensationsmasse und der Rohrinnenfläche erheblich reduziert wird, da ein - wenngleich geringer - Teil der Pulvergase durch den Ringspalt zur hinteren Rohrmündung strömen und aus dieser austreten kann. Da im Ringspalt, insbesondere bei größerer Länge desselben, das durchströmende Gas einen erheblichen Druckabfall erfährt, kommt es dennoch nicht zu einem nennenswerten Knall und schon gar nicht zu einer Druckwelle. Mit austretender und damit kürzerwerdender Kompensationsmasse wird die an ihr vorbeistreichende Pulvergasmenge zwar größer, ein interstationärer Vorgang kann sich dabei jedoch nicht ausbilden, da trotz seiner zeitlichen Kürze der Gesamtvorgang kontinuierlich abläuft.

Um gleichmäßige und reproduzierbare Verhältnisse zu schaffen, ist vorgesehen, die Kompensationsmasse mittels über ihren Umfang verteilt angeordneten Distanzelementen zentrisch im Rohr zu halten. Dies gewährleistet, daß der angestrebte Zweck der Reduzierung der Größe des Reibungskoeffizienten in bestmöglicher Weise erreicht wird.

Die Erfindung ist in der Zeichnung dargestellt und wird anhand dieser im folgenden erläutert. Es zeigt
Fig. 1 am Beispiel einer Panzerfaust die schematische Darstellung einer modernen rückstoßfreien Waffe im Schnitt,
Fig. 2 ebenfalls im Schnitt die Verhältnisse bei einer nach konventionellen Gesichtspunkten ausgelegten rückstoßfreien Waffe,
Fig. 3 eine nach der Erfindung gestaltete Waffe und
Fig. 4 in schematischer Darstellung eine Variante für die Anordnung der Kompensationsmasse im Waffenrohr.

In Fig. 1 bezeichnet 1 das Waffenrohr, in welchem mit seinem Schaft 9 das Geschoß 2 am einen Ende eingeschoben ist. Hinter dem Boden des Geschoßschaftes 9 befindet sich der Laderaum mit der Treibladung 3. Die auf der dem Geschoß abgewandten Seite der Treibladung 3 angeordnete Kompensationsmasse 4 kann ggf. um eine weitere Kompensationsmasse 5 vergrößert sein. Der Pistolengriff 6 für die Auslösung der Zündung der Treibladung bzw. die Abgabe des Schusses, die Schulterstütze 7 und das Visier 8 vervollständigen die Waffe.

Bei herkömmlicher Auslegung der Kompensationsmasse ergibt sich bei Abgabe des Schusses das in Fig. 2 gezeigte Verhalten von Geschoß und Kompensationsmasse, d. h. das Geschoß 2 wird sich noch mit einem wesentlichen Teil seines Schaftes 9 im Rohr 1 befinden, nachdem - wie gezeigt - die Treibladung 3 in Form von nunmehr Pulvergasen den übrigen Raum des Rohres 1 völlig einnimmt und die Kompensationsmasse 4 das Rohr bereits verlassen hat und zu zerfallen beginnt.

Anders dagegen das Verhalten bei erfindungsgemäßer Auslegung gemäß Fig.3. Hier befindet sich ein Teil der Kompensationsmasse 5 noch im Rohr, das im übrigen von den aus der Treibpulververladung 3 entstandenen Druckgasen völlig ausgefüllt wird, wogegen das Geschoß 1, 9 bereits aus dem Rohr ausgetreten ist und die Pulvergase hinter ihm bereits ins Freie strömen.

Nach Fig. 4 ist die Kompensationsmasse 4 mittels der über den Umfang verteilt angeordneten Distanzelemente 10 unter Belassung eines Ringspaltes im Waffenrohr 1 zentrisch angeordnet.

## Patentansprüche

1. Anordnung zum Abfeuern eines Geschosses (2, 9) aus einer Waffe mit einem an seinen beiden Enden offenen Abschußrohr (1) mittels einer nach hinten durch eine inerte pulverförmige Kompensationsmasse (4, 5) verdämmten Treibladung (3), dadurch gekennzeichnet, daß zwecks Schießens aus geschlossenen Räumen das Geschoß (2, 9) und die Kompensationsmasse (4, 5) bezüglich ihrer Masse und der von ihnen im Abschußrohr (1) zurückzulegenden Wegstrecken so aufeinander abgestimmt sind, daß die Komopensationsmasse das Abschußrohr erst nach dem Austritt des Geschosses aus dem Abschußrohr völlig freigibt.

2. Anordnung nach Anspruch 1, dadurch gekennzeichnet, daß die Kompensationsmasse (4, 5) im Abschußrohr (1) unter Belassung eines Ringspaltes zwischen ihrer Oberfläche und der Innenfläche des Abschußrohres angeordnet ist.

3. Anordnung nach Anspruch 2, dadurch gekennzeichnet, daß die Kompensationsmasse (4, 5) mittels über ihren Umfang verteilt angeordneter Distanzelemente (10) zentrisch im Rohr (1) angeordnet ist.

## Claims

1. Arrangement for the firing of a projectile (2, 9) from a weapon with a launcher-tube (1), open at both ends, by means of a propellent charge (3), closed off towards the rear by means of an inert pulverous compensation material (4, 5) characterised in that, on account of firing from confined spaces, the projectile (2, 9) and the compensation material (4, 5) are matched to each other with respect to their mass and the paths which are to be travelled by them in the launcher tube (1) so that the compensation material completely clears the launcher tube only after the departure of the projectile.

2. Arrangement according to claim 1, characterised in that the compensation material (4, 5) is arranged in the launcher tube (1) subject to the leaving in place of an annular gap between its surface and the inner surface of the launcher-tube.

3. Arrangement according to claim 2, characterised in that the compensation material (4, 5) is arranged centrally in the tube (1) by means of spacing elements (10) distributed over its circumference.

## Revendications

1. Agencement pour tirer, à partir d'une arme ayant un tube ouvert à ses deux extrémités, un projectile (2, 9) au moyen d'une charge propulsive (3) à l'arrière de laquelle se trouve une masse de compensation pulvérulente inerte (4,5) formant barrière, caractérisé par le fait qu'afin de permettre le tir à partir de locaux fermés, le projectile (2, 9) et la masse de compensation (4, 5) sont accordés l'un à l'autre, pour ce qui est de leurs masses et des trajets qu'ils doivent parcourir dans le tube (1), de manière telle que la masse de compensation ne libère complètement le tube qu'après la sortie du projectile hors du tube.

2. Agencement selon la revendication 1, caractérisé par le fait que la masse de compensation (4, 5) est agencée dans le tube (1) en laissant subsister un interstice annulaire entre sa surface et la surface intérieure du tube.

3. Agencement selon la revendication 2, caractérisé par le fait que la masse de compensation (4, 5) est agencée dans le tube de manière centrée au moyen d'éléments d'écartement (10) répartis sur son pourtour.
